# EUROPÄISCHE PATENTSCHRIFT

(11) **EP 0 520 267 B1**
(45) Veröffentlichungstag und Bekanntmachung des Hinweises auf die Patenterteilung: **05.03.1997**
(21) Anmeldenummer: 92109992.5
(22) Anmeldetag: 13.06.1992
(51) Int. Cl.: A61G 7/10

(54) **Verfahren zum Steuern einer Hubeinrichtung und Hubeinrichtung für bewegungsbehinderte Menschen**
Method for controlling a lifting apparatus and lifting apparatus for handicapped persons
Méthode de commande d'un appareil de levage et appareil de levage pour personnes handicapées

(30) Priorität: 24.06.1991 DE 4120620; 23.10.1991 DE 9113170 U; 23.10.1991 DE 9113173 U; 23.10.1991 DE 9113171 U; 09.11.1991 DE 9113964 U; 10.04.1992 DE 9204975 U; 10.04.1992 DE 9204976 U
(43) Veröffentlichungstag der Anmeldung: 30.12.1992
(73) Patentinhaber: Schwarz, Roland, D-87509 Immenstadt (DE)
(72) Erfinder: Schwarz, Roland, D-87509 Immenstadt (DE)
(74) Vertreter: Hutzelmann, Gerhard

(56) Entgegenhaltungen:
- EP-A- 0 347 652
- DE-A- 3 635 876
- DE-U- 8 914 682
- FR-A- 2 635 262
- US-A- 3 545 013

## Beschreibung

Die Erfindung bezieht sich auf eine Hubeinrichtung für bewegungsbehinderte Menschen, zum Einsetzen in eine Badewanne, mit einer Sitzplatte und einem Traggestell, welches die Sitzplatte abstützt und mit einer hydraulischen Hubvorrichtung (Schlauchzylinder).

Bei den bekannten Hubeinrichtungen dieser Art ist entweder eine Hebelsteuerung vorgesehen, die gerade von bewegungsbehinderten Menschen oft nicht betätigt werden kann oder es ist eine Seilzugsteuerung vorgesehen, die zwar einfach zu bedienen ist, bei der aber die Gefahr besteht, daß das die Bedieneinrichtung enthaltende freie Ende aus der Hand gleitet, herunterfällt und dann nicht mehr greifbar ist.

Aus der FR-A-2 635 262 ist eine Hubeinrichtung bekannt geworden, die eine von Hand zu betätigende pneumatische Hubvorrichtung enthält, was von einer behinderten Person im Allgemeinen nicht bedienbar ist.

Der Erfindung liegt daher die Aufgabe zugrunde, eine derartige Hubeinrichtung so auszugestalten, daß sie leicht bedienbar ist, den bewegungsbehinderten Menschen einen guten Halt während der gesamten Nutzung gewährt und dabei die Benutzung so komfortabel wie nur möglich zu gestalten und eine große Betriebssicherheit zu gewährleisten.

Diese Aufgabe wird erfindungsgemäß dadurch gelöst, daß in der Sitzplatte und zwar neben der eigentlichen Sitzfläche zwei bündig mit der Sitzplatte abschließende Betätigungsknöpfe eingebaut sind, welche in ihrer eingedrückten Stellung auf jeweils ein Ventil einwirken, die die Aufwärts- bzw. Abwärtsbewegung der Hubvorrichtung bewirken, und daß die beiden Betätigungsknöpfe hintereinander auf einer parallel zur Anlenkachse von zwei gelenkig an der Sitzplatte angeordneten Seitenteilen verlaufenden Linie angeordnet sind, und daß in dem den Bedienungsknöpfen zugeordneten Seitenteil ein längsverschiebbar gelagerter Kopf vorgesehen ist, welcher im auf die Sitzplatte geklappten Zustand des Seitenteils den jeweiligen Betätigungsknopf zu aktivieren vermag.

Diese Betätigungsknöpfe können einerseits nicht unbeabsichtigt außer Reichweite der behinderten Person gelangen und stellen andererseits die Weiterbewegung der Hubeinrichtung sofort ein, sobald sie losgelassen werden. Die so ausgestaltete Hubeinrichtung funktioniert überaus sicher und stellt ihre Bewegung sofort ein, sobald ein Betätigungsknopf losgelassen wird, so daß es nicht zu einem ungewollten Weitertransport kommen kann. Durch die bündige Anordnung der Betätigungsknöpfe ist auch eine ungewollte Betätigung durch Draufsetzen ausgeschlossen. Damit ist es aber auch möglich die Hubeinrichtung durch einfaches Einklappen des Seitenteils einzuschalten und ohne ständiges Drücken des Betätigungsknopfes in die jeweilige Endstellung fahren zu lassen.

Durch die verschiebbare Lagerung des Knopfes kann dabei wahlweise die Aufwärts- oder die Abwärtsbewegung eingeschaltet werden. Die Seitenteile ansich bringen noch den Vorteil, daß ein Einklemmen zwischen Sitzplatte und Badewanne verhindert wird.

Eine besonders vorteilhafte Weiterbildung der erfindungsgemäßen Hubeinrichtung ist dadurch gegeben, daß die in die Sitzplatte eingebauten Betätigungsknöpfe unmittelbar mit zwei Ventilen verbunden sind, von denen das eine zwischen einer Wasserleitung und der Hubvorrichtung (Schlauchzylinder) und das andere zwischen der Hubvorrichtung und einem freien Ablauf eingeschaltet ist.

Hiermit ist ein besonders einfacher und funktionssicherer Aufbau der Hubeinrichtung gewährleistet.

Ebenfalls sehr vorteilhaft ist es, wenn gemäß der Erfindung an dem den Knopf aufweisenden Seitenteil ein Befestigungsteil in Form einer Schlaufe und eines Knopfes bzw. eines in eine Tülle einsteckbaren Bolzens vorgesehen ist.

Damit ist eine sichere Arretierung des Seitenteils in seiner Einschaltstellung gewährleistet.

Gemäß einer weiteren vorteilhaften Ausgestaltung der Erfindung ist vorgesehen, daß an der Hubeinrichtung ein Kipphebel gelagert ist, welcher in der oberen Endstellung der Hubeinrichtung auf ein in der Wasserleitung angeordnetes Absperr-Ventil einwirkt und dieses verschließt.

Eine weitere vorteilhafte Weiterbildung der erfindungsgemäßen Hubeinrichtung ist dadurch gegeben, daß eine Rückenlehne sowie einer Vorrichtung zum wahlweisen Verstellen der Rückenlehnenneigung und ein scherenartig ausgebildetes Untergestell vorgesehen sind, an dem ein mit der Rückenlehne in Verbindung stehender Ansatz anzuliegen vermag, wobei der Ansatz mit seinem oberen im wesentlichen vertikal verlaufenden Ende in einem drehbar gelagerten Träger (Drehlager) befestigt ist, in den auch die Rückenlehne eingreift und mit seinem davon abgewandten unteren Ende gleitfähig am Untergestell anliegt.

Die Gleitfähigkeit kann dabei durch eine entsprechende Formgebung des unteren Endes erreicht werden.

Als vorteilhaft hat es sich aber auch ergeben, wenn erfindungsgemäß auf das am Untergestell anliegende untere Ende des Ansatzes ein kappenförmiges Gleitstück aufgesetzt ist.

Es ist auch günstig, wenn erfindungsgemäß die Rückenlehne zwei nach unten gegen eine Sitzplatte gerichtete Stützen aufweist, die jeweils in ein Drehlager herausnehmbar eingesteckt sind und wenn in diesem Drehlager nach unten stehende Hebel befestigt sind, welche kraftschlüssig an Streben des Untergestells anzuliegen vermögen und wenn weiter in der Sitzplatte Bohrungen zur Aufnahme der Stützen der Rückenlehne vorgesehen sind.

Durch einfaches Umstecken der Rückenlehne wird dabei einmal eine sichere Abstützung in aufrechter Haltung des Oberkörpers und zum anderen dessen selbsttätiges Aufrichten bzw. Absenken entsprechend der Verstellung der Sitzhöhe erreicht.

Sehr günstig ist es dabei auch, wenn erfindungsgemäß mehrere hintereinanderliegende Bohrungen zur Aufnahme der Rückenlehnen-Stützen mit jeweils unterschiedlicher Sitztiefe vorgesehen sind.

Eine weitere vorteilhafte Ausgestaltung der Erfindung liegt darin, daß zwei in Achsrichtung hintereinanderliegende, an der Sitzplatte der Sitzeinrichtung befestigte Drehlager vorgesehen sind, in denen je eine Stütze der Rückenlehne und ein Hebel befestigt sind.

Eine weitere vorteilhafte Ausgestaltung der Erfindung liegt darin daß, eine Ventilanordnung und ein federbelasteter Ventilkörper und ein gegen diese Feder wirkender Betätigungsstößel vorgesehen sind, wobei in der Ventilanordnung innere Zu- und Ablaufleitungen quer zur Bewegungsrichtung des Ventilkörpers angeordnet sind.

Damit ist die Kraft, die zur Bewegung des Ventilkörpers notwendig ist, sehr niedrig und es genügt eine verhältnismäßig schwache Federbelastung, durch welche der Ventilkörper in seine Schließstellung gebracht wird. Zum Betätigen des Ventils muß dann auch nur diese geringe Federbelastung überwunden werden, während das durch das Ventil zu steuernde Druckmedium keine oder nur eine sehr geringe Kraft auf den Ventilkörper ausübt.

Besonders vorteilhaft ist es auch, wenn erfindungsgemäß in einem gemeinsamen Ventilgehäuse zwei parallele Ventile angeordnet sind, welche eine quer zur Bewegungsrichtung der Ventilkörper verlaufende Verbindungsleitung aufweisen, an welche eine zu einem Arbeitszylinder führende Leitung angeschlossen ist, und wenn diametral zu dieser Verbindungsleitung an jedes der beiden Ventile eine Zu- bzw. Ablaufleitung angeschlossen ist.

Damit ist gewährleistet, daß das Druckmedium, egal von welcher Seite es auf den Ventilkörper einwirkt, keine Kraft in Bewegungsrichtung des Ventilkörpers auf diesen ausübt.

Ebenfalls eine vorteilhafte Ausgestaltung der Erfindung liegt darin, daß eine drehbare und längsverschiebbare Sitzplatte sowie eine aus einzelnen kettengliederartig über Scharniere miteinander verbundene Teilstücken gebildete Tragplatte vorgesehen ist.

Als sehr vorteilhaft hat es sich dabei auch erwiesen, wenn erfindungsgemäß die Tragplatte eine über die einzelnen Teilstücke verlaufende im Querschnitt umgekehrt T-förmige Ausnehmung aufweist, in welche ein entsprechender Ansatz einer im wesentlichen kreisförmig ausgebildeten Sitzplatte eingreift.

In dieser T-förmigen Ausnehmung wird die Sitzplatte sauber in Längsrichtung geführt und läßt sich trotzdem leicht drehen. Durch diese Ausgestaltung ist darüber hinaus eine sehr niedrige Bauhöhe ermöglicht, was insbesondere bei der Verwendung für einen Badewannenlift sehr günstig ist, da dadurch im abgelassenen Zustand des Liftes die Sitzoberkante nahe beim Badewanneboden liegt.

Sehr vorteilhaft ist es auch, wenn erfindungsgemäß jedes der Teilstücke beiderseits mit zwei miteinander fluchtenden Scharnieren versehen ist.

Dadurch wird eine hohe Stabilität der Tragplatte erzielt.

Eine sehr vorteilhafte Ausgestaltung der Erfindung liegt darin, daß die Scharniere durch einen zylindrischen Drehstift zusammengehalten sind, der an seinem dem Scharnierinneren zugewandten und verjüngt ausgebildeten Ende einen nasenförmigen Vorsprung aufweist, welcher in eine ringförmig ausgebildete Nut eingreift und dadurch den Drehstift im Scharnier in axialer Richtung festlegt.

Durch die verjüngte Ausbildung kann beim Einschieben des Drehstiftes dieses Ende zusammen mit dem nasenförmigen Ansatz ausweichen und rastet dann im völlig eingeschobenen Zustand in die Nut ein.

Als sehr vorteilhaft hat es sich auch erwiesen, wenn erfindungsgemäß die Sitzplatte an ihrer Oberseite mit einer kreisförmigen, fast die gesamte Oberfläche einnehmenden Vertiefung versehen ist.

In diese Vertiefung kann eine weiche Unterlage eingelegt werden, welche den Sitzkomfort erheblich steigert.

Sehr günstig ist es auch, wenn gemäß der Erfindung der äußere Rand der Sitzplatte an deren Unterseite abgeschrägt ausgebildet ist.

Dadurch wird vermieden, daß die Sitzplatte beim seitlichen Verschieben an einer Kante eines Teilstücks der Tragplatte verkantet.

Für die Fertigung der Tragplatte hat es sich als sehr vorteilhaft erwiesen, wenn erfindungsgemäß die Teilstücke der Tragplatte aus Kunststoff hergestellt und an ihrer Unterseite mit Ausnehmungen versehen sind.

Damit kann einerseits eine erhebliche Materialeinsparung erreicht werden, was wiederum ein Verziehen beim Abkühlen der gespritzten Kunststoffteile verhindert.

Eine erfindungsgemäße Hubeinrichtung wird im allgemeinen im flach zusammengefahrenen Zustand in die Badewanne eingesetzt und dann hochgefahren, damit sich eine Person dann auf den Lift setzten oder diese daraufgehoben werden kann.

Es hat sich nun herausgestellt, daß der Lift, wird er ohne Belastung hochgefahren und erst dann belastet, wenigstens geringfügig nachgibt, was für den Benutzer unangenehm ist.

Gemäß einer weiteren vorteilhaften Ausgestaltung der Erfindung ist vorgesehen, daß ein Anschlag(182) für die obere Endstellung, in welcher ein Endschalter(185) zum Abschalten des Druckmediums vorgesehen ist, wobei an dem in der oberen Endstellung vorgesehenen Anschlag ein Druckpolster, eine Druck- oder Zugfeder oder eine ähnliche druckaufbauende Einrichtung vorgesehen ist, gegen welches die Einrichtung beim Hochfahren fährt.

Dadurch baut sich auch beim unbelasteten Hochfahren der Hubeinrichtung im Druckbalg ein erhöhter Druck auf, so daß keinerlei Absacken beim nachträglichen Belasten mehr erfolgt.

Sehr vorteilhaft ist es auch wenn erfindungsgemäß das Druckpolster zwischen dem horizontal verfahrbaren, drehbar gelagerten Scherenarm eines scherenartigen Untergestells und einem dem Scherenarm zugeordneten Endstellungs-Anschlag angeordnet ist.

Dadurch ist eine besonders einfache und kostengünstige Realisierbarkeit des Druckpolsters gegeben.

Weiterhin sehr vorteilhaft ist es, wenn erfindungsgemäß als Druckpolster ein Schaumstoffpolster vorgesehen ist.

Eine besonders einfache Ausgestaltung wird erreicht, wenn erfindungsgemäß der horizontal verfahrbare Scherenarm auf einer horizontalen Bodenschiene verfahrbar gelagert ist, die ein U-förmiges, nach oben offenes Querschnittsprofil aufweist, in welches das Druckpolster eingeklemmt ist.

In der Zeichnung ist die Erfindung anhand mehrerer Ausführungsbeispiele veranschaulicht. Dabei zeigen:
- Fig.1: eine schematische Darstellung einer Hubeinrichtung mit Steuerventilen und Betätigungsknöpfen,
- Fig.2: eine Schnittdarstellung einer Sitzplatte mit daran angelenktem Seitenteil und den Betätigungsknöpfen für die Steuerventile und
- Fig.3: einen Längsschnitt durch die Betätigungsknöpfe und Ansicht auf ein Seitenteil.
- Fig.4: eine Ansicht eines teilweise dargestellten Untergestells eines Badewannen-Lifts an dem ein Ansatz anliegt, der mit einer Gleitkappe versehen ist
- Fig.5: einen Längsschnitt durch eine Sitzeinrichtung und
- Fig.6: einen Querschnitt durch die Sitzeinrichtung nach Fig.5,
- Fig.7: eine Schnittdarstellung durch eine Ventilanordnung mit zwei Ventilkörpern,
- Fig.8: eine Draufsicht auf eine Sitzeinrichtung mit einer Tragplatte und einer Sitzplatte,
- Fig.9: eine Vorderansicht dieser Sitzeinrichtung,
- Fig.10: eine Ansicht eines Teilstückes der Tragplatte von unten,
- Fig.11: einen Vertikalschnitt durch die Sitzplatte, die auf der Tragplatte aufsitzt,
- Fig.12: eine Ansicht eines Teils der Tragplatte mit deren Scharnierausbildung,
- Fig.13: eine Seitenansicht eines Badewannenlifts in hochgefahrener Position,
- Fig.14: einen Ausschnitt dieses Liftes in größerem Maßstab,
- Fig.15: einen Schnitt durch eine auf dem Wannenboden aufliegende Schiene des Liftes und

Mit 1 ist in Fig.1 eine Hubvorrichtung bezeichnet, die aus einem Traggestell 2 und einem an diesem angreifenden hydraulischen Schlauchzylinder 3 besteht. Das Traggestell 2 besteht aus einem oberen und unteren Rahmen zwischen denen vier scherenartig verlaufende Streben angeordnet sind. Auf dem oberen Rahmen liegt eine Sitzplatte 4 auf, in welche zwei Betätigungsknöpfe 5 und 6 eingelassen sind. Diese Betätigungsknöpfe sind jeweils mit einem Ventil 7 bzw. 8 mechanisch verbunden, das in Ruhestellung des Betätigungsknopfes geschlossen und in der eingedrückten Stellung geöffnet ist. Beide Betätigungsknöpfe 5 und 6 sind federbelastet und kehren beim Loslassen unverzüglich in ihre Ausgangsstellung zurück, in welcher die Ventile geschlossen sind. Das zum Hochfahren dienende Ventil 7 ist an eine Wasserleitung 9 angeschlossen, in deren Verlauf ein weiters normaler Weise geöffnetes Ventil 10 vorgesehen ist. An diesem Ventil 10 greift ein Kipphebel 11 an, der in der oberen Endstellung der Hubeinrichtung 1 von einer der scherenartigen Streben 12 betätigt wird, wodurch das Ventil 10 geschlossen wird. Vom Ventil 7 geht eine Zuleitung 13 zum Schlauchzylinder 3, wodurch beim Eindrücken des Betätigungsknopfes 5 dieser Schlauchzylinder mit Wasser beaufschlagt und die Hubeinrichtung angehoben wird. An diese Zuleitung 13 ist auch das zweite Ventil 8 angeschlossen, dessen Ableitung 14offen in die Badewanne 15 mündet, in welcher die Hubeinrichtung steht. Zum Ablassen der Sitzplatte 4 aus der oberen Position wird der Betätigungsknopf 6 eingedrückt, wodurch das Ventil 8 öffnet und das im Schlauchzylinder 3 befindliche Wasser in die Badewanne 15 abläßt. Eine gegenseitige Verriegelung der beiden Betätigungsknöpfe 5 und 6 ist nicht nötig, da bei einer versehentlichen gleichzeitigen Betätigung beider Knöpfe nur die Badewanne mit Wasser gefüllt wird, was durch einfaches Loslassen des Knopfes 6 abgestellt werden kann.

Wie Fig.2 zeigt, sind an der Sitzplatte 4 beiderseits je ein Seitenteil 16 angelenkt, von denen allerdings nur eines dargestellt wurde und die der Sicherheit insbesondere beim Hochfahren der Sitzplatte dienen, damit kein Körperteil eingeklemmt werden kann.

In diesem Seitenteil 16 ist ein Längsschlitz 17 vorgesehen, in welchem ein Knopf 18 längsverschiebbar gelagert ist. Beim Einklappen des Seitenteils bis zur Auflage auf der Sitzplatte 4 drückt der Knopf 18 in seiner jeweiligen Endstellung im Längsschlitz entweder auf den Betätigungsknopf 5 oder auf den Betätigungsknopf 6, wodurch die Hubeinrichtung nach oben oder nach unten fährt. Um diese Schaltstellung des Seitenteil 16 zu sichern trägt dieses eine Schlaufe 19, welche in einen Knopf 20 an der Unterseite der Sitzplatte 4 einknöpfbar ist. Anstelle dieser Schlaufe kann auch in Seitenteil 16 und Sitzplatte 4 jeweils eine Gummitülle eingelassen sein, durch welche ein Verbindungs-Bolzen steckbar ist, um so das sichere Betätigen der beiden Ventile zu gewährleisten.

Beim Ausführungsbeispiel nach Fig.4 ist mit 41 eine Sitzeinrichtung bezeichnet, die eine Sitzplatte 42 aufweist, welche auf einem scherenartig ausgebildeten Untergestell 43 gelagert ist. An dieser Sitzplatte 42 ist in nicht näher dargestellter Weise ein Drehlager 44 befestigt, in welchem von oben Stützen 45 einer Rückenlehne und von unten ein Ansatz 46 eingesteckt sind. Auf das untere Ende dieses Ansatzes 46 ist eine Kappe 47 aus einem gleitfähigen Material aufgesteckt, mit welchem dieser Ansatz an einer Strebe des Untergestells 43 anliegt.

Sobald die Sitzhöhe niedriger und damit das Untergestell 43 flacher eingestellt wird, schwenkt der über die Kappe 47 anliegende Ansatz 46 mit und verdreht das Drehlager 44. Dadurch werden die Stützen 45 der Rückenlehne ebenfalls flacher eingestellt.

Durch die Zwischenlage der Kappe 47 erfolgt dieses zwangsläufige Verstellen sowohl in Richtung "flacher" als auch in Richtung "steiler" sehr leicht, obwohl gerade beim Aufrichten der Rückenlehne infolge eines hohen Anpreßdruckes an die Rückenlehne ein großer Druck zwischen Ansatz-Ende und Strebe entstehen kann.

Mit 51 ist beim Ausführungsbeispiel nach Fig.5 eine höhenverstellbare Sitzeinrichtung bezeichnet, wie sie als Badewannenlift eingesetzt wird. Diese Sitzeinrichtung weist eine Sitzplatte 52 auf, welche auf einem scherenartig ausgebildeten Untergestell 53 gelagert und dabei höhenverstellbar ist. An der Sitzplatte 52 ist ein Drehlager 54 befestigt, das in einer oberen Bohrung eine Stütze 55 einer Rückenlehne 56 und in einer unteren Bohrung einen Hebel 57 trägt, wovon die Stütze 55 herausnehmbar angeordnet ist. Der Hebel 57 liegt mit einer auf sein unteres Ende aufgesteckten Kappe 58 aus gleitfähigem Material an dem Untergestell 53 an und macht zwangsläufig dessen Bewegung beim Senken und Heben der Sitzplatte 52 mit. Dabei wird auch das Drehlager 54 verdreht und die Stütze 55 bzw die daran befestigte Rückenlehne 56 flacher oder steiler gestellt. Damit sich die Stütze 55 frei bewegen kann, ist in der Sitzplatte 52 ein entsprechender, langlochförmiger Ausschnitt 59 vorgesehen. Darüber hinaus sind in der Sitzplatte zwei vertikale Bohrungen 60 und 61 angeordnet, in welche die Stütze 55 wahlweise eingesteckt werden kann, wodurch dann die Rückenlehne unabhängig von der Sitzhöhe immer eine aufrechte Stellung einnimmt.

Wie aus Fig.6 zu ersehen ist, sind an der Rückenlehne 56 zweckmäßigerweise zwei Stützen 55 angeordnet, die beim dargestellten Ausführungsbeispiel jeweils in ein eigenes Drehlager 54 eingesteckt sind. Jedes dieser beiden Drehlager trägt auch einen Hebel 57, der in nicht dargestellter Weise am Untergestell angreift. Anstelle der beiden getrennten Drehlager ist es aber auch möglich, ein gemeinsames über die gesamte Breite der Rückenlehne reichendes Drehlager vorzusehen, in welches dann die beiden Stützen 55 eingesteckt sind. Wenn dabei auch zwei in der Nähe der Stützen angeordnete Hebel 57 vorgesehen sind, kann ein verhältnismäßig leicht ausgebildetes Drehlager vorgesehen sein, da keine großen Torsionsbelastungen auftreten.

Mit 71 ist beim in der Fig.7 dargestellten Beispiel ein Ventilgehäuse bezeichnet, in dem zwei parallel zueinander ausgerichtete Ventilkörper 72 und 73 in vertikal verlaufenden Bohrungen 74 und 75 verschiebbar gelagert sind. Am unteren Ende jedes der beiden Ventilkörper greift jeweils eine Feder 76 bzw. 77 an, welche den Ventilkörper in seine obere Endposition zu drücken vermag. Am oberen Ende des jeweiligen Ventilkörpers greift über einen Stößel 78,79 ein Betätigungsknopf 80 bzw. 81 an, mit welchem der Ventilkörper in seine untere Endposition gebracht werden kann. Horizontal verläuft durch das Ventilgehäuse 71 eine Bohrung 82, welche die Bohrungen 74 und 75 schneidet und am jeweiligen Austritt aus dem Ventilgehäuse 71 mit einem Anschluß 83,84 für eine nicht dargestellte Schlauchleitung versehen ist. In diese als Verbindungsleitung der beiden Ventile dienende Bohrung 82 mündet eine weitere Bohrung 85, an welche - in nicht dargestellter Weise - ein Arbeitszylinder angeschlossen werden kann.

Wird beispielsweise an den Anschluß 84 eine Zuleitung eines Druckmediums angeschlossen, was bei Einsatz des Ventils bei einem Badewannenlift eine Wasserleitung sein kann, und der Ventilkörper 73 über den Betätigungsknopf 81 in die dargestellte Position gebracht, in welcher das Ventil offen ist, so wird durch das einfließende Wasser der Arbeitszylinder betätigt und der Badewannenlift angehoben. Nach dem Loslassen des Betätigungsknopfes 81 wird der Ventilkörper durch die Feder 77 nach oben in seine geschlossene Stellung gebracht, wodurch die Wasserzufuhr abgestellt wird; der aufgebrachte Druck bleibt jedoch erhalten und der Badewannenlift verbleibt in seiner angehobenen Position. Beim Eindrücken des Betätigungsknopfes 80 wird der Ventilkörper 72 aus seiner geschlossenen Stellung nach unten in seine geöffnete Position gebracht, wodurch das Druckmedium über den Anschluß 73 entweichen kann; der Arbeitszylinder wird entlastet und der Badewannenlift fährt bei entsprechender Belastung durch eine Person nach unten. Zweckmäßigerweise ist an den Anschluß 83 eine an ihrem anderen Ende offene Leitung angeschlossen, damit das als Druckmedium benutzte Wasser ohne Spritzen in die Badewanne abgeleitet wird.

Mit 91 ist in Fig.8 eine Sitzeinrichtung bezeichnet, die aus einer Tragplatte 92 und einer Sitzplatte 93 besteht. Die Tragplatte 92 besteht aus mehreren Teilstücken 94, die kettengliederartig über Scharniere 95 miteinander verbunden sind. Jedes der Teilstücke 94 ist dazu auf seiner einen Längsseite mit zwei Vorsprüngen 96 versehen, in welche horizontal verlaufende zylindrische Durchbrechungen 97 eingebracht sind, die zur Aufnahme eines Drehstiftes 98 dienen. An der gegenüberliegenden Längsseite ist jedes Teilstück 94 mit zwei Ausnehmungen 99 versehen, in welche die Vorsprünge 96 eines benachbarten Teilstücks passen. Die seitlich von dieser Ausnehmung liegenden Abschnitte sind ebenfalls mit zylindrischen Durchbrechungen 100 zur Aufnahme des Drehstiftes 98 versehen. In der Mitte der Teilstücke 94 der Tragplatte 92 ist eine im Querschnitt umgekehrt T-förmige Ausnehmung 101 vorgesehen, in welche ein entsprechend ausgebildeter und ebenfalls umgekehrt T-förmiger Ansatz 102 der Sitzplatte 93 eingreift. Das jeweils letzte der Teilstücke 94 ist innerhalb dieser Ausnehmung mit einem Zapfen 103 versehen, welcher ein unbeabsichtigtes Herausrutschen des Ansatzes 102 aus der Ausnehmung 101 verhindert. Anstelle dieses Zapfens 103 ist es allerdings auch möglich, das jeweils letzte Teilstück ohne Ausnehmung auszubilden und den Ansatz im heruntergeklappten Zustand dieses letzten Teilstückes in die Ausnehmung der benachbarten Teilstücke einzuführen.

Der Drehstift 98 ist an seinem dem Scharnierinneren zugewandten Ende verjüngt ausgebildet und mit einem nasenförmigen Vorsprung 104, welcher in eine ringförmig ausgebildete Nut 105 eingreift und damit den Drehstift 98 sichert.

Die Sitzplatte 93 ist an ihrer Oberseite mit einer kreisförmigen Vertiefung 106 versehen, in welche eine weiche Unterlage (nicht dargestellt) eingelegt werden kann, die durch den die Vertiefung umgebenden Rand 107 am Verrutschen gehindert wird. Der äußere Rand 108 der Sitzplatte 93 ist an der Unterseite abgeschrägt, so daß die Sitzplatte 93 ohne weiteres auch über eventuell vorhandene Unebenheiten an den Übergängen zwischen den benachbarten teilstücken 94 gleiten kann. Zur Verbesserung der Formstabilität und Verminderung des Materialeinsatzes sind die aus Kunststoff gespritzten Teilstücke 94 an ihrer Unterseite mit Ausnehmungen 109 versehen, so daß nur verhältnismäßig schmale Stege verbleiben, die sich beim Abkühlen nicht wesentlich verziehen können.

Mit 171 ist in Fig.13 ein Badewannenlift bezeichnet, der mit einem scherenartig ausgebildeten Untergestell 172 versehen ist, das aus zwei Scherenarm-Paaren 173 und 174, einem oberen, an einer Sitzplatte 175 befestigten Schienen-Paar 176 sowie einem Bodenschienen-Paar 177 besteht. Die beiden Scherenarme 173 sind über jeweils ein Gelenk 178 an der Sitzplatte 175, bzw. dem oberen Schienen-Paar 176 und ein Gelenk 179 an den beiden Bodenschienen 177 drehbar gelagert. Das andere Scherenarm-Paar 174 ist gelenkig an jeweils einem oberen Schieber 180 und einem unteren Schieber 181 befestigt. Diese Schieber 180 und 181 sind in der jeweiligen Schiene 176,177, die einen U-förmigen Querschnitt aufweist längsverschiebbar gelagert. Wie besonders aus Fig.14 ersichtlich ist, weist jede der beiden unteren Schienen 177 einen Anschlag 182 auf, an dem ein Druckpolster 183 anliegt. Gegen diese Druckpolster legt sich der Schieber 181 beim Hochfahren des Lifts 171, was durch einen an eine Druckquelle angeschlossenen Druckbalg 184 geschieht, an und preßt diesen zusammen. Erst im völlig zusammengepreßten Zustand des Druckpolsters 183 gelangt der obere Schieber 180 an einen Endschalter 185, über welchen die Druckquelle abgeschaltet wird. Durch dieses Druckpolster 183 wird im Druckbalg 184 ein höherer Druck aufgebaut als er für das Hochfahren des leeren Badewannenlifts notwendig wäre, so daß der Lift auch beim nachträglichen Belasten nicht absinkt.

## Patentansprüche

1. Hubeinrichtung (1,41,51,91,171) für bewegungsbehinderte Menschen, zum Einsetzen in eine Badewanne, mit einer Sitzplatte (4,42,52,93,175) und einem Traggesfell (2,43, 53,172), welches die Sitzplatte abstützt und mit einer hydraulischen Hubvorrichtung (3,184), **dadurch gekennzeichnet**, daß in der Sitzplatte und zwar neben der eigentlichen Sitzfläche zwei bündig mit der Sitzplattenoberkante abschließende Betätigungsknöpfe (5,6,80,81) eingebaut sind, welche in ihrer eingedrückten Stellung auf jeweils ein Ventil (7,8,72,73) einwirken, die die Aufwärts- bzw. Abwärtsbewegung der Hubvorrichtung bewirken, und daß die beiden Betätigungsknöpfe hintereinander auf einer parallel zur Anlenkachse von zwei gelenkig an der Sitzplatte angeordneten Seitenteilen(16) verlaufenden Linie angeordnet sind, und daß in dem den Betätigungsknöpfe zugeordneten Seitenteil(16) ein längsverschiebbar gelagerter Knopf(18) vorgesehen ist, welcher im auf die Sitzplatte geklappten Zustand des Seitenteils(16) den jeweiligen Betätigungsknopf zu aktivieren vermag.

2. Hubeinrichtung nach Anspruch 1, **dadurch gekennzeichnet**, daß die in die Sitzplatte(4) eingebauten Betätigungsknöpfe(5,6) unmittelbar mit zwei Ventilen(7,8) verbunden sind, von denen das eine zwischen einer Wasserleitung(9) und der Hubvorrichtung (Schlauchzylinder 3) und das andere zwischen der Hubvorrichtung(3) und einem freien Ablauf(14) eingeschaltet ist.

3. Hubeinrichtung nach Anspruch 1 oder 2, **dadurch gekennzeichnet**, daß an dem den Knopf(18) aufweisenden Seitenteil(16) ein Befestigungsteil in Form einer Schlaufe(19) und eines Knopfes(20) bzw. eines in eine Tülle einsteckbaren Bolzens vorgesehen ist.

4. Hubeinrichtung nach einem der vorhergehenden Ansprüche, **dadurch gekennzeichnet**, daß an der Hubeinrichtung(1) ein Kipphebel(11) gelagert ist, welcher in der oberen Endstellung der Hubeinrichtung(1) auf ein in der Wasserleitung(9) angeordnetes Absperr-Ventil(10) einwirkt und dieses verschließt.

5. Hubeinrichtung nach einem der vorhergehenden Ansprüche, **dadurch gekennzeichnet**, daß, eine Rückenlehne sowie einer Vorrichtung zum wahlweisen Verstellen der Rückenlehnenneigung und ein scherenartig ausgebildetes Untergestell(43,53) vorgesehen sind, an dem ein mit der Rückenlehne in Verbindung stehender Ansatz(46,57) anzuliegen vermag, wobei der Ansatz(46,57) mit seinem oberen im wesentlichen vertikal verlaufenden Ende in einem drehbar gelagerten Träger (Drehlager 44,54) befestigt ist, in den auch die Rückenlehne eingreift und mit seinem davon abgewandten unteren Ende gleitfähig am Untergestell(43,53) anliegt.

6. Hubeinrichtung nach Anspruch 5, **dadurch gekennzeichnet**, daß auf das am Untergestell(43,53) anliegende untere Ende des Ansatzes(46,57) ein kappenförmiges Gleitstück(47,58) aufgesetzt ist.

7. Hubeinrichtung nach Anspruch 5 oder 6, **dadurch gekennzeichnet**, daß die Rückenlehne(56) zwei nach unten gegen eine Sitzplatte(52) gerichtete Stützen(55) aufweist, die jeweils in ein Drehlager(54) herausnehmbar eingesteckt sind, und daß in diesem Drehlager(54) nach unten stehende Hebel(57) befestigt sind, welche kraftschlüssig an Streben des Untergestells(53) anzuliegen vermögen, und daß in der Sitzplatte(52) Bohrungen(60,61) zur Aufnahme der Stützen(55) der Rückenlehne(56) vorgesehen sind.

8. Hubeinrichtung nach Anspruch 7, **dadurch gekennzeichnet**, daß mehrere hintereinanderliegende Bohrungen(60,61) zur Aufnahme der Rückenlehnen-Stützen(55) mit jeweils unterschiedlicher Sitztiefe vorgesehen sind.

9. Hubeinrichtung nach Anspruch 7 oder 8, **dadurch gekennzeichnet**, daß zwei in Achsrichtung hintereinanderliegende, an der Sitzplatte(52) der Sitzeinrichtung(51) befestigte Drehlager(54) vorgesehen sind, in denen je eine Stütze(55) der Rückenlehne(56) und ein Hebel(57) befestigt sind.

10. Hubeinrichtung nach einem der vorhergehenden Ansprüche, **dadurch gekennzeichnet**, daß eine Ventilanordnung und ein federbelasteter Ventilkörper(72,73) und ein gegen diese Feder(76,77) wirkender Betätigungsstößel(78,79) vorgesehen sind, wobei in der Ventilanordnung innere Zu- und Ablaufleitungen(82,83,84,85) quer zur Bewegungsrichtung des Ventilkörpers(72,73) angeordnet sind.

11. Hubeinrichtung nach Anspruch 10, **dadurch gekennzeichnet**, daß in einem gemeinsamen Ventilgehäuse(71) zwei parallele Ventile(72,73) angeordnet sind, welche eine quer zur Bewegungsrichtung der Ventilkörper(72,73) verlaufende Verbindungsleitung(82) aufweisen, an welche eine zu einem Arbeitszylinder führende Leitung(85) angeschlossen ist, und daß diametral zu dieser Verbindungsleitung(82) an jedes der beiden Ventile eine Zu- bzw. Ablaufleitung(83,84) angeschlossen ist.

12. Hubeinrichtung nach einem der vorhergehenden Ansprüche, **dadurch gekennzeichnet**, daß eine drehbare und längsverschiebbare Sitzplatte(93) sowie eine aus einzelnen kettengliederartig über Scharniere(95) miteinander verbundene Teilstücken(94) gebildete Tragplatte(92) vorgesehen sind.

13. Hubeinrichtung nach Anspruch 12, **dadurch gekennzeichnet**, daß die Tragplatte(92) eine über die einzelnen Teilstücke(94) verlaufende im Querschnitt umgekehrt T-förmige Ausnehmung(101) aufweist, in welche ein entsprechender Ansatz(102) einer im wesentlichen kreisförmig ausgebildeten Sitzplatte(93) eingreift.

14. Hubeinrichtung nach Anspruch 12 oder 13, **dadurch gekennzeichnet**, daß jedes der Teilstücke(94) beiderseits mit zwei miteinander fluchtenden Scharnieren(95) versehen ist.

15. Hubeinrichtung nach Anspruch 12, 13 oder 14, **dadurch gekennzeichnet**, daß die Scharniere(95) durch einen zylindrischen Drehstift(98) zusammengehalten sind, der an seinem dem Scharnierinneren zugewandten und verjüngt ausgebildeten Ende einen nasenförmigen Vorsprung(104) aufweist, welcher in eine ringförmig ausgebildete Nut(105) eingreift und dadurch den Drehstift(98) im Scharnier(95) in axialer Richtung festlegt.

16. Hubeinrichtung nach einem der Ansprüche 12,13,14 oder 15, **dadurch gekennzeichnet**, daß die Sitzplatte(93) an ihrer Oberseite mit einer kreisförmigen, fast die gesamte Oberfläche einnehmenden Vertiefung(106) versehen ist.

17. Hubeinrichtung nach einem der Ansprüche 12,13,14,15 oder 16, **dadurch gekennzeichnet**, daß der äußere Rand(108) der Sitzplatte(93) an ihrer Unterseite abgeschrägt ausgebildet ist.

18. Hubeinrichtung nach einem der vorhergehenden Ansprüche 12 bis 17, **dadurch gekennzeichnet**, daß die Teilstücke(94) der Tragplatte(92) an ihrer Unterseite mit Ausnehmungen(109) versehen sind.

19. Hubeinrichtung nach einem der vorhergehenden Ansprüche, **dadurch gekennzeichnet**, daß ein Anschlag(182) für die obere Endstellung, in welcher ein Endschalter(185) zum Abschalten des Druckmediums vorgesehen ist, wobei an dem in der oberen Endstellung vorgesehenen Anschlag(182) ein Druckpolster(183), eine Druck- oder Zugfeder oder eine ähnliche druckaufbauende Einrichtung vorgesehen ist, gegen welches die Einrichtung beim Hochfahren fährt.

20. Hubeinrichtung nach Anspruch 19, **dadurch gekennzeichnet**, daß das Druckpolster(183) zwischen dem horizontal verfahrbaren, drehbar gelagerten Scherenarm(174) eines scherenartigen Untergestells(172) und einem dem Scherenarm (174) zugeordneten Endstellungs-Anschlag(182) angeordnet ist.

21. Hubeinrichtung nach Anspruch 19 oder 20, **dadurch gekennzeichnet**, daß als Druckpolster(183) ein Schaumstoffpolster vorgesehen ist.

22. Hubeinrichtung nach Anspruch 20 oder 21, **dadurch gekennzeichnet**, daß der horizontal verfahrbare Scherenarm(174) auf einer horizontalen Bodenschiene(177) verfahrbar gelagert ist, die ein U-förmiges, nach oben offenes Querschnittsprofil aufweist, in welches das Druckpolster(183) eingeklemmt ist.

## Claims

1. Lifting unit (1, 41, 51, 91, 171) for putting people into a bathtub who are restricted in their movements, with a seat panel (4, 42, 52, 93, 175), a structure (2, 43, 53, 172) that acts as a support for the seat panel and a hydraulic lifting device (3, 184), **wherein** two control buttons (5, 6, 80, 81) that terminate flush with the top edge of the seat panel are provided in the seat panel next to the actual sitting area and in their pressed position each act on a valve (7, 8, 72, 73) and cause the lifting device to move upwards and downwards, **wherein** the two control buttons are located behind each other on a line extending parallel to the hinge axis of two side sections (16) that are hinged to the seat panel and **wherein** a button (18) that is supported to permit longitudinal movement is provided in the side section (16) assigned to the control buttons and is designed to activate the relevant control button when the side section (16) is folded into position on top of the seat panel.

2. Lifting unit according to claim 1, **wherein** the control buttons (5, 6) that are provided in the seat panel (4) are connected directly to two valves (7, 8), one of which is fitted between a water pipe (9) and the lifting device (hose cylinder 3), while the other one is fitted between the lifting device (3) and an open outlet (14).

3. Lifting unit according to claim 1 or 2, **wherein** an attachment device in the form of a loop (19) and a knob (20) or a projection that can be inserted into a socket is provided in the side section (16) with the button (18).

4. Lifting unit according to one of the previous claims, **wherein** a rocker arm (11) is provided in the lifting unit (1), which acts on a shut-off valve (10) located in the water pipe (9) and closes this valve when the lifting unit (1) is in its top end position.

5. Lifting unit according to one of the previous claims, **wherein** a backrest, an apparatus for adjusting the slant of the backrest as required and a scissor-shaped frame (45, 53) are provided and a projection (46, 57) connected to the backrest is provided to rest against this frame, where the projection (46, 57) is secured at its top end, that extends essentially vertically, in a pivoted support (pivoted bearing 44, 54), which the backrest also engages, and rests with its opposite bottom end against the frame (43, 53), along which it can slide.

6. Lifting unit according to claim 5, **wherein** a cup-shaped sliding element (47, 58) is located on the bottom end of the projection (46, 57) that rests against the frame (43, 53).

7. Lifting unit according to claim 5 or 6, **wherein** the backrest (56) has two supports (55) that point downwards towards a seat panel (52) and are inserted in a pivoted bearing (54) from which they can be removed, **wherein** levers (57) that project downwards are secured in this pivoted bearing (54) which are designed to rest non-positively against stanchions of the frame (53) and **wherein** holes (60, 61) are provided in the seat panel (52) to accommodate the supports (55) of the backrest (56).

8. Lifting unit according to claim 7, **wherein** a number of holes (60, 61) are provided behind each other to accommodate the backrest supports (55) varying the size of the sitting area.

9. Lifting unit according to claim 7 or 8, **wherein** two pivoted bearings (54) that are attached to the seat panel (52) of the seat (51) are provided behind each other in axis direction, in each of which one support (55) for the backrest (56) and one lever (57) are secured.

10. Lifting unit according to one of the previous claims, **wherein** a valve assembly, a spring-loaded valve body (72, 73) and an actuating tappet (78, 79) that acts against this spring (76, 77) are provided, with internal inlet and outlet ducts (82, 83, 84, 85) located inside the valve assembly at right angles to the direction of movement of the valve body (72, 73).

11. Lifting unit according to claim 10, **wherein** two parallel valves (72, 73) are located in a single valve housing (71) and have a connecting duct (82) which extends at right angles to the direction of movement of the valve bodies (72, 73) and to which a duct (85) leading to an operating cylinder is connected and **wherein** an inlet / outlet duct (83, 84) is connected to each of the two valves diametrically aligned with this connecting duct (82).

12. Lifting unit according to one of the previous claims, **wherein** a rotating and longitudinally movable seat panel (93) and a support structure (92) formed from individual sections (94) that are connected by hinges (95) resembling links in a chain are provided.

13. Lifting unit according to claim 12, **wherein** the support structure (92) has a cavity (101) with a cross-section in the shape of an upside-down T that extends across the individual sections (94), which a corresponding projection (102) of an essentially circular seat panel (93) engages.

14. Lifting unit according to claim 12 or 13, **wherein** each of the individual sections (94) is provided on both sides with two hinges (95) that align with each other.

15. Lifting unit according to claim 12, 13 or 14, **wherein** the hinges (95) are held together by a cylindrical pin (98) that has a nose-shaped projection (104) at its tapered end facing towards the inside of the hinges, which engages an annular groove (105) and thus fixes the pin (98) in the hinge (95) axially.

16. Lifting unit according to one of the claims 12, 13, 14 or 15, **wherein** the top of the seat panel (93) is provided with a circular depression (106) that occupies almost the whole of its surface.

17. Lifting unit according to one of the claims 12, 13, 14, 15 or 16, **wherein** the outside edge of the seat panel (93) is bevelled on the underneath.

18. Lifting unit according to one of the previous claims 12 to 17, **wherein** the individual sections (94) of the support structure (92) are provided on the underneath with openings (109).

19. Lifting unit according to one of the previous claims, **wherein** a stop (182) is provided for the top end position, at which a limit switch (185) is fitted to switch the pressure medium off, where a pressure pad (183), a pressure or tension spring or a similar apparatus for the exertion of pressure is provided at the stop (182) provided at the top end position, which the unit engages when it carries out its lifting movement.

20. Lifting unit according to claim 19, **wherein** the pressure pad (183) is located between the horizontally movable, pivoted scissor arm (174) of a scissor-shaped frame (172) and an end position stop (182) assigned to the scissor arm (174).

21. Lifting unit according to claim 19 or 20, **wherein** a foam plastic pad is provided as the pressure pad (183).

22. Lifting unit according to claim 20 or 21, **wherein** the horizontally movable scissor arm (174) is supported to permit movement in a horizontal base rail (177) which has a U-shaped cross-section with the open side facing upwards and in which the pressure pad (183) is wedged.

## Revendications

1. Dispositif de levage (1, 41, 51, 91, 171) destiné à des humains handicapés moteur pour la mise en oeuvre dans une baignoire, avec une plaque d'assise (4, 42, 52, 93, 175) et un bâti support (2, 43, 53, 172) qui soutient la plaque d'assise (4) et avec un dispositif de levage hydraulique (3, 184), caractérisé en ce que, dans la plaque d'assise et notamment à côté de la surface d'assise proprement dite, sont intégrés deux boutons d'actionnement (5, 6, 80, 81) se raccordant de façon affleurée au bord supérieur de la plaque d'assise et qui, dans leur position enfoncée, agissent respectivement sur une soupape (7, 8, 72, 73) qui provoque le mouvement de montée ou de descente du dispositif de levage, et en ce que les deux boutons d'actionnement sont disposés l'un derrière l'autre sur une ligne s'étendant parallèlement à l'axe d'articulation de deux parties latérales (16) montées articulées sur la plaque d'assise, et en ce que dans la partie latérale (16) associée aux boutons d'actionnement est prévu un bouton (18) monté avec une possibilité de déplacement longitudinal et permettant d'activer le bouton d'actionnement respectif, lorsque la partie latérale (16) se trouve dans l'état rabattu sur la plaque d'assise.

2. Dispositif de levage selon la revendication 1, caractérisé en ce que les boutons d'actionnement (5, 6) montés dans la plaque d'assise (4) sont reliés directement à deux soupapes (7, 8), dont une première est mise en circuit entre une conduite d'eau (9) et le dispositif de levage (vérin-tuyau 3) et l'autre est mise en circuit entre le dispositif de levage (3) et un écoulement libre (14).

3. Dispositif de levage selon la revendication 1 ou la revendication 2, caractérisé en ce que sur la partie latérale (16) présentant le bouton (18), est prévue une partie de fixation se présentant sous la forme d'une boucle (19) et d'un bouton (20), respectivement d'un boulon pouvant être enfiché dans une douille.

4. Dispositif de levage selon l'une des revendications précédentes, caractérisé en ce que sur le dispositif de levage (1) est monté un levier basculant (11) qui agit sur une soupape d'obturation (10) disposée dans la conduite d'eau (9) et l'obture, lorsque le dispositif de levage (1) se trouve dans la position finale supérieure.

5. Dispositif de levage selon l'une des revendications précédentes, caractérisé en ce qu'un dossier ainsi qu'un dispositif de réglage à volonté de l'inclinaison de dossier et un bâti inférieur (43, 53) réalisé en pantographe sont prévus, bâti inférieur sur lequel un appendice (46, 57), placé en liaison avec le dossier, permet de venir s'appuyer, l'appendice (46, 57) étant fixé, par son extrémité supérieure s'étendant sensiblement verticalement, dans un support (palier de rotation 44, 54) monté à rotation, dans lequel s'engage également le dossier et appuyant sur le bâti inférieur (43, 53) avec une possibilité de glissement, par son extrémité inférieure opposée.

6. Dispositif de levage selon la revendication 5, caractérisé en ce que sur l'extrémité inférieure appuyant sur le bâti inférieur (43, 53) de l'appendice (46, 57) est posée une pièce de glissement (47, 58) en forme de capuchon.

7. Dispositif de levage selon la revendication 5 ou 6, caractérisé en ce que le dossier (56) présente deux appuis (55) orientés vers le bas vers une plaque d'assise (52) et enfilés chacun avec une possibilité d'extraction dans un palier de rotation (54), et en ce que des leviers (57) orientés vers le bas sont fixés dans ce palier de rotation (54) et permettent de s'appuyer en exerçant une force sur des entretoises appartenant au bâti inférieur (53), et en ce que des perçages (60, 61), destinés à recevoir les appuis (55) du dossier (56), sont prévus dans la plaque d'assise (52).

8. Dispositif de levage selon la revendication 7, caractérisé en ce que plusieurs perçages (60, 61) disposés les uns derrière les autres sont prévus pour recevoir l'appui de dossier (55) avec chaque fois une profondeur d'assise différente.

9. Dispositif de levage selon la revendication 7 ou 8, caractérisé en ce que deux paliers de rotation (54), situés l'un derrière l'autre dans la direction axiale et fixés sur la plaque d'assise (52) du dispositif d'assise (51) sont prévus, paliers de rotation dans chacun desquels sont fixés un appui (55) du dossier (56) et un levier (57).

10. Dispositif de levage selon l'une des revendications précédentes, caractérisé en ce qu'un dispositif à soupape et un corps de soupape (72, 73) sollicité par un ressort et un poussoir d'actionnement (78, 76), agissant contre ce ressort (76, 77), sont prévus, des conduites d'amenée et d'évacuation (82, 83, 84, 85) intérieures étant disposées dans le dispositif à soupape, transversalement par rapport à la direction de déplacement du corps de soupape (72, 73).

11. Dispositif de levage selon la revendication 10, caractérisé en ce que deux soupapes (72, 73) parallèles sont disposées dans un corps de soupape (71) commun et présentent une conduite de liaison (82) s'étendant transversalement par rapport à la direction de déplacement des corps de soupape (72, 73), conduite à laquelle est raccordée une conduite (85) menant à un vérin moteur, et en ce qu'une conduite d'amenée, respectivement d'évacuation (83, 84), est respectivement raccordée à chacune des deux soupapes, diamétralement par rapport à cette conduite de liaison (82).

12. Dispositif de levage selon l'une des revendications précédentes, caractérisé en ce qu'une plaque d'assise (93), pouvant tourner et être déplacée longitudinalement, ainsi qu'une plaque support (92) constituée de pièces partielles (94) individuelles, du genre de maillons de chaîne, reliées ensemble par des charnières (95), sont prévues.

13. Dispositif de levage selon la revendication 12, caractérisé en ce que la plaque support (92) présente un évidement (101), à section transversale en forme de T inversé et s'étendant sur les différentes pièces partielles (94), évidement dans lequel s'engage un appendice (102) correspondant, d'une plaque d'assise (93) réalisée sensiblement circulaire.

14. Dispositif de levage selon la revendication 12 ou 13, caractérisé en ce que chacune des pièces partielles (94) est pourvue de part et d'autre de deux charnières (95) alignées entre elles.

15. Dispositif de levage selon la revendication 12, 13 ou 14, caractérisé en ce que les charnières (95) sont maintenues assemblées par une tige de rotation (98) cylindrique présentant à son extrémité tournée vers l'intérieur des charnières et réalisée avec un effilement, une saillie (104) en forme d'ergot s'engageant dans une gorge (105) de forme annulaire et assurant de ce fait la fixation en direction axiale de la tige de rotation (98) dans la charnière (95).

16. Dispositif de levage selon la revendication 12, 13, 14 ou 15, caractérisé en ce que la plaque d'assise (93) est pourvue sur sa face supérieure d'un creusement (106) de forme circulaire, prenant pratiquement la totalité de la surface.

17. Dispositif de levage selon la revendication 12, 13, 14, 15 ou 16, caractérisé en ce que le bord extérieur (108) de la plaque d'assise (93) est chanfreiné sur sa face inférieure.

18. Dispositif de levage selon l'une des revendications 12 à 17 précédentes, caractérisé en ce que les pièces partielles (94) de la plaque support (92) sont pourvues en face inférieure d'évidements (109).

19. Dispositif de levage selon l'une des revendications précédentes, caractérisé en ce qu'une butée (182) destinée à la position finale supérieure dans laquelle est prévu un interrupteur de fin de course (185) destiné à mettre hors circuit le milieu sous pression, sur la butée (182) prévue dans la position finale supérieure étant prévu un coussin sous pression (183), un ressort de compression ou de traction ou bien un dispositif analogue établissant une pression contre laquelle se déplace le dispositif lorsqu'il se déplace vers le haut.

20. Dispositif de levage selon la revendication 19, caractérisé en ce que le coussin sous pression (183) est disposé entre le bras de parallélogramme (174) déplaçable horizontalement et pouvant tourner, d'un bâti inférieur (172) en forme de parallélogramme et une butée de position finale (182) associée au bras de parallélogramme (174).

21. Dispositif de levage selon la revendication 19 ou 20, caractérisé en ce qu'est prévu comme coussin sous pression (183) un coussin rempli de matière alvéolaire.

22. Dispositif de levage selon la revendication 20 ou 21, caractérisé en ce que le bras de parallélogramme (174) déplaçable horizontalement est monté déplaçable sur une glissière de sol (177) horizontale présentant une section transversale en U à profil ouvert vers le haut dans laquelle le coussin à pression (183) est enserré.
